# EUROPÄISCHE PATENTSCHRIFT

(11) **EP 0 588 033 B1**
(45) Veröffentlichungstag und Bekanntmachung des Hinweises auf die Patenterteilung: **02.01.1997**
(21) Anmeldenummer: 93112103.2
(22) Anmeldetag: 29.07.1993
(51) Int. Cl.: B65F 3/00

(54) **Wechselaufbausystem für Müllsammelfahrzeuge**
Interchangeable module system for refuse vehicles
Dispositif avec module interchangeable pour véhicules de ramassage d'ordures

(30) Priorität: 09.09.1992 DE 4229799
(43) Veröffentlichungstag der Anmeldung: 23.03.1994
(73) Patentinhaber: Fahrzeugbau Haller GmbH, D-70469 Stuttgart (DE)
(72) Erfinder:
(74) Vertreter: Rotermund, Hanns-Jörg, Dipl.-Phys.

(56) Entgegenhaltungen:
- WO-A-87/02974
- DE-A- 2 816 959
- DE-A- 4 005 968
- DE-U- 8 816 629
- FR-A- 2 330 612
- US-A- 4 005 850

## Beschreibung

Die Erfindung betrifft ein Wechselaufbausystem für Müllfahrzeuge, mit auf das Chassis des Fahrzeuges aufsetzbarem Müllbehälter sowie einem daran - insbesondere heckseitig - mittels einer vom Fahrzeug sowie vom Fahrzeugbau gesonderten Hubvorrichtung ankuppelbaren Einschüttgehäuse, in das der Müll durch eine Einschüttöffnung, an der eine Schüttung zur Entleerung von Müllgefäßen angeordnet sein kann, eingeschüttet bzw. eingeschoben und aus dem der Müll mittels einer im Einschüttgehäuse untergebrachten Ausschub- bzw. Verdichtungsvorrichtung durch eine Öffnung im Müllsammelbehälter in denselben eingeschoben wird.

Ein derartiges System wird im DE-U 88 16 629 dargestellt.

Dabei wird (vgl. dort Seite 3 der Beschreibung) die Möglichkeit erwähnt, zum Ansetzen des Einschüttgehäuses an den Müllsammelbehälter bzw. zum Abtrennen des Einschüttgehäuses vom Müllsammelbehälter Hubgeräte einzusetzen. Jedoch wird in diesem Zusammenhang nur auf solche Geräte verwiesen, wie sie auch zum Umsetzen von Transportcontainern verwendet werden. Hierbei handelt es sich um Geräte nach Art von Portalkrämen.

Darüber hinaus ist das DE-U 88 16 629 vor allem darauf gerichtet, gesonderte Hubgeräte zu erübrigen. Dazu ist nach dieser Druckschrift vorgesehen, jedes Einschüttgehäuse mit motorisch höhenverstellbaren Stützen zu versehen, die beispielsweise hydraulisch antreibbar sind. Durch entsprechenden Antrieb der Stützen lassen sich die zum An- bzw. Abkuppeln des Einschüttgehäuses am bzw. vom Müllsammelbehälter notwendigen Vertikalbewegungen des Einschüttgehäuses ausführen. Durch Anordnung von Stützrädern an den Stützen kann das vom Müllsammelbehälter getrennte Einschüttgehäuse verschoben werden.

Insgesamt ist also dem DE-U 88 16 629 die Lehre zu entnehmen, von gesonderten Hubgeräten abzusehen und in das Einschüttgehäuse eine Hubvorrichtung zu integrieren.

Aus DE-A 28 16 959 ist ein weiteres Wechselaufbausystem für Müllfahrzeuge bekannt. Hier läßt sich nur der Müllsammelbehälter vom Fahrzeug abnehmen. Das beim Einsatz des Müllfahrzeuges zur Müllentsorgung heckseitig des Müllsammelbehälters angeordnete Einschüttgehäuse ist am Chassis des Fahrzeuges in Seitwärtsrichtung schwenkbar angeordnet, derart, daß sich der Müllsammelbehälter bei seitwärts verschwenktem Einschüttgehäuse in Fahrzeuglängsrichtung nach rückwärts vom Chassis trennen läßt.

Aus der DE-A 34 20 058 ist es bekannt, ein Müllsammelfahrzeug mit einem abnehmbaren Müllsammelbehälter auszurüsten und am Fahrzeug eine Einschüttvorrichtung anzuordnen, mit der Müllgefäße in einem Bereich vor dem Fahrerhaus des Fahrzeuges erfaßt und über das Fahrerhaus hinweg angehoben und in ein Einschüttgehäuse hinein entleert werden können, welches hinter dem Fahrerhaus, vor dem Müllsammelbehälter, fahrzeugfest angeordnet ist.

Bei allen diesen bekannten Wechselaufbausystemen besteht zwar die an sich vorteilhafte Möglichkeit, auf entsprechenden Depotstationen nahe des Einsatzgebietes der Müllfahrzeuge bei einem mit gefülltem Müllsammelbehälter zurückkommenden Müllfahrzeug den gefüllten Müllsammelbehälter gegen einen leeren Müllsammelbehälter auszutauschen, so daß das Müllfahrzeug sofort wieder zur Müllentsorgung zur Verfügung steht. Der jeweils gefüllte Müllsammelbehälter kann dann zusammen mit gefüllten Müllsammelbehältern anderer Müllfahrzeuge auf üblichen Transportfahrzeugen zur Entleerung zu einer Müllentsorgungsstation, beispielsweise einer Deponie, transportiert werden. Auf diese Weise wird vermieden, daß die aufgrund ihrer Sonderausrüstungen relativ teuren Müllfahrzeuge in größerem Umfange reine Transportaufgaben übernehmen müssen. Vielmehr stehen die Müllfahrzeuge ständig für ihren eigentlichen Einsatzzweck zur Verfügung. Jedoch sind die bekannten Wechselaufbausysteme in bezug auf die Wirtschaftlichkeit noch nicht optimal.

Die US-A 4 005 850 zeigt lediglich ein nach Art eines Wagenhebers ausgebildetes Hubgerät für schwere Lasten, d.h. für große Sonderlastfahrzeuge, wobei das Hubgerät verfahrbar ist und im wesentlichen nur ein vertikal verstellbares Huborgan für schwere Lasten aufweist.

Aus der WO-A 87/02974 ist nur ein Fahrzeug mit einer höhenverstellbaren Arbeitsplattform bekannt, die sich auch in eine mehr oder weniger große Schräglage verstelllen läßt.

Aufgabe der Erfindung ist nun, ein besonders wirtschaftliches Wechselaufbausystem für Müllfahrzeuge zu schaffen.

Diese Aufgabe wird erfindungsgemäß mit einem Wechselaufbausystem der eingangs angegebenen Art dadurch gelöst, daß die Hubvorrichtung zur Manipulation des Einschüttgehäuses mit einem von diesem gesonderten nach Art einer Hebebühne bzw. Plattform ausgebildeten Huborgan ausgerüstet ist, welches einerseits hubbeweglich und andererseits in einer Längs- und einer Querrichtung beweglich sowie um eine Vertikalachse drehbar ist.

Die Erfindung beruht auf dem allgemeinen Gedanken, weder am Fahrzeug noch am Müllsammelbehälter oder am Einschüttgehäuse aufwendige bzw. motorisch antreibbare Organe zum Kuppeln bzw. Entkuppeln von Müllbehälter und Einschüttgehäuse anzuordnen. Vielmehr wird erfindungsgemäß für diesen Zweck eine gesonderte und eigenständige Hubvorrichtung vorgesehen, mit dem Vorteil, daß eine einzige solche Hubvorrichtung für eine Vielzahl von Müllfahrzeugen genügt.

Im übrigen werden die Trennung von Einschüttgehäuse und Müllsammelbehälter bzw. das Ankuppeln des Einschüttgehäuses an den Müllsammelbehälter mit der gesonderten Hubvorrichtung besonders schnell ausgeführt, weil es aufgrund der Längs- und und Querbeweglichkeit der Huborgane genügt, wenn das Müllfahrzeug lediglich in eine Position in der Nähe der Hubvorrichtung gebracht wird. Durch die genannte Beweglichkeit der Huborgane lassen sich diese dann ohne weiteres in eine zur Manipulation des jeweiligen Einschüttgehäuses geeignete Stellung bringen.

Weiterhin ist vorteilhaft, daß die Hubvorrichtung grundsätzlich für verschiedenartige Müllfahrzeuge bzw. Einschüttgehäuse geeignet ist. Im wesentlichen müssen die Huborgane lediglich so ausgebildet sein, daß sie zu unterschiedlichen Einschüttgehäusen passen.

Vorzugsweise ist die Hubvorrichtung fahrbar, um die Möglichkeit zu bieten, Einschüttgehäuse vortibergehend auf Lagerplätzen abzusetzen. Damit steht die Hubvorrichtung auch während der Zeit, in der der Müllsammelbehälter eines Müllfahrzeuges ausgetauscht wird, zum Abkuppeln bzw. Ankuppeln eines Einschüttgehäuses bei einem anderen Müllfahrzeug zur Verfügung. Im übrigen wird auf diese Weise auch der Austausch beschädigter Einschüttgehäuse wesentlich erleichtert.

Dabei kann die Hubvorrichtung grundsätzlich als spurgebundenes oder auch als nicht spurgebundenes Fahrzeug ausgebildet sein. Im ersteren Fall müssen die Huborgane zumindest quer zur Fahrrichtung der Hubvorrichtung relativ zum Fahrwerk beweglich angeordnet sein, um die gewünschte Quer- und Längsbeweglichkeit bieten zu können. Falls die Hubvorrichtung dagegen als nicht spurgebundenes Fahrzeug ausgebildet ist, kann die Längs- und Querbeweglichkeit auch durch entsprechende Fahrwerkskonstruktionen gewährleistet werden.

Im übrigen ist das Müllfahrzeug für das erfindungsgemäße Wechselaufbausystem vorzugsweise als sogenannter Abrollkipper ausgebildet, d.h. der Müllsammelbehälter ist auf einem Hilfsrahmen od.dgl. auf dem Chassis des Fahrzeuges in Längsrichtung verschiebbar angeordnet, derart, daß der Müllsammelbehälter nach Abtrennung des Einschüttgehäuses in Rückwärtsrichtung des Fahrzeuges vom Hilfsrahmen herabgeschoben bzw. von einem Standplatz aus in Vorwärtsrichtung des Fahrzeuges auf den Hilfsrahmen aufgeschoben werden kann.

Im übrigen wird hinsichtlich bevorzugter Merkmale der Erfindung auf die Ansprüche sowie die nachfolgende Erläuterung der Erfindung anhand der Zeichnung verwiesen, in der eine vorteilhafte Ausführungsform schematisiert dargestellt ist.

Dabei zeigt
- Fig. 1: eine Seitenansicht eines Müllfahrzeuges mit erfindungsgemäßem Aufbau sowie zugehöriger Hubvorrichtung zum Abkuppeln bzw. Ankuppeln des Einschüttgehäuses,
- Fig. 2: eine der Fig. 1 entsprechende Seitenansicht nach dem Abkuppeln bzw. vor dem Ankuppeln des Einschüttgehäuses,
- Fig. 3: eine Draufsicht entsprechend dem Pfeil III in Fig. 2 und
- Fig. 4: eine Seitenansicht eines Müllfahrzeuges beim Wechsel des Müllsammelbehälters.

Das in der Zeichnung dargestellte Müllfahrzeug 1 besitzt einen großen Müllsammelbehälter 2, welcher sich in weiter unten dargestellter Weise auswechseln läßt. Heckseitig ist am Müllsammelbehälter 2 ein Einschüttgehäuse 3 angekuppelt, welches sich leicht vom Müllsammelbehälter 2 abtrennen läßt, wie nachfolgend dargestellt wird. Das Einschüttgehäuse 3 besitzt eine heckseitige Öffnung, durch die sich Müll einwerfen läßt bzw. durch die hindurch Müllgefäße entleert werden können. Der in das Einschüttgehäuse 3 eingebrachte Müll wird dann mittels einer im Einschüttgehäuse 3 angeordneten (nicht dargestellten) Einschubvorrichtung in den Müllsammelbehälter 2 eingeschoben.

Das Einschüttgehäuse 3 ist am Müllsammelbehälter 2 mittels hakenartiger Kupplungsorgane 4 angeordnet, derart, daß ein Entkuppeln von Müllsammelbehälter 2 und Einschüttgehäuse 3 durch Anheben des Einschüttgehäuses und ein Ankuppeln des Einschüttgehäuses 3 durch Absenkung desselben möglich ist.

Zur Handhabung des Einschüttgehäuses 3 beim An- bzw. Abkuppeln dient eine fahrbare Hubvorrichtung 5, welche ähnlich einer Hebebühne ausgebildet ist und ein höhenbewegliches, beispielsweise plattformartiges Huborgan 6 aufweist. Dieses Huborgan 6 ist darüber hinaus durch entsprechende Beweglichkeit des Fahrwerkes der Hubvorrichtung 5 und/oder durch bewegliche Anordnung relativ zum Fahrwerk der Hubvorrichtung 5 in Längs- und Querrichtung verschiebbar sowie vorzugsweise auch um eine Vertikalachse drehbar.

Dementsprechend kann das Huborgan 6 ohne größere Rangiermanöver des Müllfahrzeuges 1 schnell in eine Lage gebracht werden, in der es unter Ausführung einer Hub- und Abrückbewegung ein Einschüttgehäuse 3 vom Müllsammelbehälter 2 abzutrennen bzw. unter Ausführung einer Anrück- und Absenkbewegung ein Einschüttgehäuse 3 an einen Müllsammelbehälter 2 anzukuppeln vermag.

Darüber hinaus kann die Hubvorrichtung 5 aufgrund ihrer Fahrbarkeit auch dafür verwendet werden, vorübergehend nicht benötigte Einschüttgehäuse 3 auf Lagerplätzen abzustellen bzw. von Lagerplätzen aufzunehmen und wieder an ein Einschüttgehäuse 3 eines Müllfahrzeuges 1 anzukuppeln.

Das Müllfahrzeug 1 ist als sogenannter Abrollkipper ausgebildet, d.h. auf dem Chassis des Fahrzeuges ist ein kippbarer Hilfsrahmen 7 angeordnet, der zur Aufnahme des Müllsammelbehälters 2 dient. Wenn der Hilfsrahmen 7 in der aus Fig. 4 ersichtlichen Weise gekippt wird, läßt sich der Müllsammelbehälter 2 nach rückwärts vom Hilfsrahmen 7 herunterschieben bzw. mittels einer fahrzeugseitigen Seilwinde od.dgl. auf den Hilfsrahmen 7 heraufziehen. Soweit entsprechende Rampen vorhanden sind, kann der Müllsammelbehälter 2 auch ohne Kippung des Hilfsrahmens 7 herunter- bzw. heraufgeschoben werden.

Auf diese Weise können also Müllsammelbehälter 2 ohne größeren Aufwand ausgetauscht werden. Ein mit einem gefüllten Müllsammelbehälter 2 ankommendes Müllfahrzeug 1 kann also nach Abtrennung des Einschüttgehäuses 3 den gefüllten Müllsammelbehälter 2 gegen einen leeren Müllsammelbehälter 2 austauschen und steht sodann nach Ankupplung eines Einschüttgehäuses 3 innerhalb kürzester Zeit wieder für eine Fahrt zur Müllentsorgung zur Verfügung.

Die gefüllten Müllsammelbehälter 2 können dann von entsprechenden Transportfahrzeugen aufgenommen und zur Entleerung zu einer gegebenenfalls weiter entfernt liegenden Müllentsorgungsstation bzw. Deponie transportiert werden.

Zur Entleerung besitzen die Müllsammelbehälter 2 eine heckseitige Klappe, welche um Gelenke an der Oberkante des Müllsammelbehälters 2 schwenkbar ist und eine verschließbare Öffnung aufweist, durch die mittels der obengenannten Einschubvorrichtung Müll aus dem Einschüttgehäuse 3 in den Müllsammelbehälter 2 eingeschoben werden kann.

Die Einschubvorrichtung kann beispielsweise hydraulisch antreibbar sein und über schnell auftrennbare bzw. miteinander kuppelbare Hydraulikleitungen mit einer fahrzeugseitigen hydraulischen Druckquelle bzw. Pumpe verbindbar sein.

In diesem Zusammenhang ist zweckmäßig, wenn die Einschubvorrichtung bei Verbindung bzw. Abtrennung von der hydraulischen Druckquelle bzw. Pumpe immer eine vorgegebene Lage hat. Dadurch wird gewährleistet, daß im hydraulischen System der Einschubvorrichtung des Einschüttgehäuses 3 immer eine vorgegebene Menge des Hydraulikmediums vorhanden ist.

Um sicher zu gewährleisten, daß die Einschubvorrichtung jeweils die gewünschte Lage einnimmt, kann vorgesehen sein, daß sich das Einschüttgehäuse 3 nur in der gewünschten Lage der Einschubvorrichtung vom Müllsammelbehälter 2 und/oder von der fahrzeugseitigen Druckquelle bzw. Pumpe trennen läßt.

## Patentansprüche

1. Wechselaufbausystem für Müllfahrzeuge (1), mit auf das Chassis des Fahrzeuges aufsetzbarem Müllsammelbehälter (2) sowie einem daran - insbesondere heckseitig - mittels einer vom Fahrzeug (1) sowie vom Fahrzeugbau (2,3) gesonderten Hubvorrichtung (5) ankuppelbaren Einschüttgehäuse (3), in das der Müll durch eine Einschüttöffnung, an der eine Schüttung zur Entleerung von Müllgefäßen angeordnet sein kann, eingeschüttet bzw. eingeschoben und aus dem der Müll mittels einer im Einschüttgehäuse untergebrachten Ausschub- bzw. Verdichtungsvorrichtung durch eine Öffnung im Müllsammelbehälter (2) in denselben eingeschoben wird,
**dadurch gekennzeichnet,**
daß die Hubvorrichtung (5) zur Manipulation des Einschüttgehäuses (3) mit einem von diesem gesonderten, nach Art einer Hebebühne bzw. Plattform ausgebildeten Huborgan (6) ausgerüstet ist, welches einerseits hubbeweglich und andererseits in einer Längs- und einer Querrichtung beweglich sowie um eine Vertikalachse drehbar ist.

2. Wechselaufbausystem nach Anspruch 1,
**dadurch gekennzeichnet,**
daß die Hubvorrichtung (5) als Fahrzeug für ein Absetzen bzw. Aufnehmen eines Einschüttgehäuses (3) ausgebildet ist.

3. Wechselaufbausystem nach Anspruch 1 oder 2,
**dadurch gekennzeichnet,**
daß der Müllsammelbehälter (2) nach Art eines Abrollbehälters ausgebildet ist, welcher auf einem fahrzeugseitigen Trag- bzw. Hilfsrahmen (7) aufschiebbar bzw. von diesem Rahmen (7) herunterschiebbar ist.

## Claims

1. Interchangeable module system for refuse vehicles (1), with a refuse collection container (2), which can be placed on the chassis of the vehicle, and a tip-in housing (3) which can be coupled to the said container - in particular at the rear - by means of a lifting device (5) separate from the vehicle (1) and from the vehicle module (2, 3) and into which the refuse is tipped or pushed through a tip-in opening, at which a tipping device for emptying refuse containers can be arranged, and from which the refuse can be pushed into the refuse collection container (2) through an opening in the latter by means of an ejection or compaction device accommodated in the tip-in housing, characterized in that the lifting device (5) is fitted, for the purpose of manipulating the tip-in housing (3), with a lifting member (6) which is separate from the said housing, is in the form of a lifting stage or platform and which is, on the one hand, capable of performing a lifting motion and, on the other hand, movable in a longitudinal and a transverse direction and is rotatable about a vertical axis.

2. Interchangeable module system according to Claim 1, characterized in that the lifting device (5) is designed as a vehicle for setting dawn or picking up a tip-in housing (3).

3. Interchangeable module system according to Claim 1 or 2, characterized in that the refuse collection container (2) is in the form of a roll-off container which can be pushed on to a supporting or auxiliary frame (7) on the vehicle or pushed off this frame (7).

## Revendications

1. Dispositif avec module interchangeable pour véhicules de ramassage d'ordures (1), comportant un récipient collecteur d'ordures (2) se montant sur le châssis du véhicule et une boîte de déversement (3) qui peut être accouplée à ce récipient, en particulier à l'arrière, au moyen d'un dispositif élévateur (5) sépare du véhicule (1) et de la caisse (2, 3) de celui-ci, dans laquelle les ordures peuvent être déversées ou introduites par une ouverture de déversement sur laquelle peut être placé un déversoir pour le vidage des boîtes à ordures, et de laquelle les ordures peuvent être introduites dans le récipient collecteur d'ordures (2) par une ouverture de celui-ci au moyen d'un dispositif expulseur ou compacteur monté dans la boîte de déversement, caractérisé par le fait que le dispositif élévateur (5) est, pour la manipulation de la boîte de déversement (3), équipé d'un organe élévateur (6) du genre plate-forme élévatrice ou plateforme séparé de celle-ci, et qui d'une part peut monter et descendre et d'autre part est mobile dans une direction longitudinale et une direction transversale et peut tourner autour d'une axe vertical.

2. Dispositif avec module interchangeable selon la revendication 1, caractérisé par le fait que le dispositif élévateur (5) est conçu sous forme de véhicule pour déposer et prendre une boîte de déversement (3).

3. Dispositif avec module interchangeable selon l'une des revendications 1 et 2, caractérisé par le fait que le récipient collecteur d'ordures (2) est fait à la manière d'un récipient roulant qui peut être glissé sur un châssis porteur ou auxiliaire côté véhicule (7) et descendu de ce châssis (7).
